# EUROPÄISCHE PATENTSCHRIFT

(11) **EP 0 929 086 B1**
(45) Veröffentlichungstag und Bekanntmachung des Hinweises auf die Patenterteilung: **02.02.2005**
(21) Anmeldenummer: 98121087.5
(22) Anmeldetag: 06.11.1998
(51) Int. Cl.: H01F 7/16, F02M 59/36, F02M 59/46

(54) **Schaltmagnet**
Solenoid
Solénoide

(30) Priorität: 12.01.1998 DE 29800346 U
(43) Veröffentlichungstag der Anmeldung: 14.07.1999
(73) Patentinhaber: ROBERT BOSCH GMBH, 70442 Stuttgart (DE)
(72) Erfinder: Krimmer, Erwin, 73655 Plüderhausen (DE); Miehle, Tilman, 71394 Kernen (DE)

(56) Entgegenhaltungen:
- EP-A- 0 816 672
- WO-A-91/05950
- CH-A- 396 551
- DE-A- 2 503 355
- DE-A- 3 006 576
- DE-A- 4 115 103

## Beschreibung

Die Erfindung betrifft einen Schaltmagneten für eine Hochdruckpumpe nach der Gattung des Anspruchs 1.

Mit einem solchen Schaltmagneten wird der Förderbeginn der Hochdruckpumpe überwacht, indem über ein vom Saugstrom öffenbares Saugventil die Förderung von Kraftstoff in einen Hochdruckbehälter zweitweise unterbrechbar ist, um den Förderzeitpunkt festlegen zu können. Durch die CH 396 551 A ist ein Schaltmagnet bekannt, bei dem ein Stößel des Schaltmagneten an einem Ventil angesetzt ist, mit dem das Ventil betätigt werden kann. Der Stößel steht mit dem Anker des Schaltmagneten in Wirkverbindung, der in der Hydraulikflüssigkeit schwimmend angeordnet ist. Nachteilig bei diesem bekannten Schaltmagneten ist, dass dieser verhältnismäßig groß und schwer ist.

### Vorteile der Erfindung

Der erfindungsgemäße Schaltmagnet mit den Merkmalen gemäß Anspruch 1 hat demgegenüber den Vorteil, dass dieser aufgrund des guten magnetischen Übergangs zwischen dem Bügel und dem Anker mit kleiner Baugröße und geringem Gewicht ausgeführt werden kann. Weitere Vorteile der Erfindung ergeben sich aus den Merkmalen der Unteransprüche sowie aus der Beschreibung und der Zeichnung.

### Zeichnung

Ein Ausführungsbeispiel der Erfindung ist in der Zeichnung dargestellt und in der nachfolgenden Beschreibung näher erläutert. Es zeigen
Fig. 1 den Schaltmagneten im Schnitt,.
Fig. 2 einen Schnitt nach der Linie II-II in Figur 1 und
Fig. 3 eine Draufsicht auf den Schaltmagneten.

### Beschreibung des Ausführungsbeispiels

Ein Schaltmagnet 1 hat ein hutförmiges Gehäuse 2, in das von unten eine ebenfalls hutförmige Messinghülse 3 und ein mit einem Flansch 4 versehenes Polstück 5 eingesetzt sind. Zwischen einer oberen Kegelfläche 6 des Polstückes 5 und einer Endwand 7 der Messinghülse 3 ist ein Anker 8 angeordnet, der der Kraft einer Feder 9 unterliegt, die bestrebt ist, ihn von dem Polstück 5 weg nach oben zu drücken. Im Anker 8 ist ein Stößel 10 befestigt, der mit seinem freien Ende 11 durch das Polstück5 und durch einen unter dem Polstück 5 liegenden Pumpendeckel 12 einer nicht näher dargestellten Hochdruckpumpe hindurchragt und dort an einem Ventilplättchen 13 eines ebenfalls nicht dargestellten Saugventils angreift.
Auf der Messinghülse 3 ist ein kompliziert aufgebauter, aus Blech gestanzter und in seinem Oberteil mit einer Faltung 14 versehener Bügel 15 angeordnet (vgl. auch Figur 2), der zwischen zwei Flanschen 16 u. 17 eine Spule 18 aufnimmt. Unten sitzt der Bügel 15 auf einer schwach gekröpften Halteplatte 19, die geradeso wie der von ihr übergriffene Flansch 4 an dem Pumpendeckel 12 anliegt, wobei die Halteplatte 19 mit dem Pumpendeckel 12 verschraubt ist und der Flansch 4 innen liegt und eine Ringaussparung hat, in die ein O-Ring 20 eingelegt ist, der den Durchtritt des Stößels 10 und damit das Innere des Schaltmagneten 1 nach außen abdichtet.
Der Anker 8 ist in einem Ankerraum 21 angeordnet, der mit Flüssigkeit, d.h. Kraftstoff gefüllt ist, so daß der Anker 8 im Kraftstoff schwimmt. [Zum Druckausgleich ist der Anker 8 mit einer zumindest weitgehend achsparallel verlaufenden Ausgleichsbohrung 22 versehen.] In einer Mantelfläche 23 des Polstückes 5 ist eine Ringnut 24 eingearbeitet, die einen zweiten O-Ring aufnimmt. Dieser liegt innen an der Messinghülse 3 an und dichtet den Ankerraum 21 gegenüber der Spule 18 und nach außen ab.
Oben sind in das Gehäuse 2 elektrische Anschlüsse 26 für den Schaltmagneten 1 eingesetzt, die von einem Hülsenansatz 27 übergriffen und geschützt sind. Das gesamte Gehäuse 2 mit dem Hülsenansatz 27 besteht aus Kunststoff und ist in einem Spritzarbeitsgang hergestellt. Auf diese Weise sind die meisten Teile des Schaltmagneten umspritzt und werden vom Gehäuse 2 mechanisch zusammengehalten. Das ermöglicht eine kostengünstige Herstellung des Schaltmagneten 1 und der Steckverbindung im Hülsenansatz 26. Durch die Umspritzung ist außerdem ein Schutz der Kontaktierungen gegen korrosive Umwelteinflüsse gewährleistet. Schließlich schützt die Umspritzung auch die Wicklung gegen korrosive Umwelteinflüsse und gegen die in einem Common Rail-System auftretenden Schwingungsbeanspruchungen, indem die Drähte fest fixiert werden und nicht aneinander reiben können.
Die Faltung 14 des Bügels 15 gewährleistet einen guten magnetischen Übergang zum Anker 8, was bewirkt, daß der Schaltmagnet 1 klein und leicht ausgelegt werden kann. Desweiteren gewährleistet die Abdichtung des Schaltmagneten 1 mit den zwei O-Ringen 20 und 25 und der Messinghülse 3 eine absolute Dichtheit des Schaltmagneten 1 nach außen und gegen den im Niederdruckkreis herrschenden Überdruck von 2 bis 4 bar. Die Ausgleichsbohrung 22 im Anker 8 bewirkt eine leichte Beweglichkeit des Ankers 8 im Ankerraum 21, wodurch das Schalten beschleunigt wird.

### Wirkungsweise

In den Figuren 1 u. 2 ist jeweils links der Mittellinie die Ruhestellung I des Schaltmagneten und rechts der Mittellinie die Schaltstellung II des Schaltmagneten dargestellt.
Durch Bestromung der Spule 18 wird ein Magnetfeld erzeugt. Dieses Magnetfeld wird durch den Bügel 15, das Polstück 5 und den Anker 8 so geleitet, daß sich der Anker 8 von der Ruhestellung I in die Schaltstellung II bewegt. Dadurch wird dann über den Stößel 10 das Ventilplättchen 13 von seinem Sitz im Pumpendeckel 12 der Common Rail-Hochdruckpumpe abgehoben, so daß ein Pumpenelement der Hochdruckpumpe abgeschaltet wird.
Bei Abschaltung der Betromung bringt die Feder 9 den Anker 8 samt Stößel wieder in seine Ruhestellung II zurück.
Der Schaltmagnet 1 wird über den Bügel 15 mit dem Pumpendeckel 12 verschraubt. Dabei dichtet das Polstück 5 mit dem O-Ring 20 den Innenraum des Schaltmagneten 1 gegen den Pumpendeckel 12 ab. Eine weitere Abdichtung erfolgt mit dem O-Ring 25 und der Messinghülse 3. Diese Messinghülse 3 dient außerdem gleichzeitig als Gleitlagerelement für den Anker 8. Durch die Ausgleichsbohrung 22 wird ein schnelles Schalten des Schaltmagneten 1 ermöglicht.

### Bezugszahlenliste

- 1: Schaltmagnet
- 2: Gehäuse
- 3: Messinghülse
- 4: Flansch
- 5: Polstück
- 6: Kegelfläche
- 7: Endwand
- 8: Anker
- 9: Feder
- 10: Stößel
- 11: Ende
- 12: Pumpendeckel
- 13: Ventilplättchen
- 14: Faltung
- 15: Bügel
- 16: Flansch
- 17: Flansch
- 18: Spule
- 19: Halteplatte
- 20: O-Ring
- 21: Ankerraum
- 22: Ausgleichsbohrung
- 23: Mantelfläche
- 24: Ringnut
- 25: O-Ring
- 26: Anschlüsse
- 27: Hülsenansatz

## Patentansprüche

1. Schaltmagnet für eine Hochdruckpumpe, insbesondere einer Hochdruckpumpe einer Common-Rail-Einspritzanlage einer Brennkraftmaschine, mit einem Saugventil, an dem ein Stößel (10) des Schaltmagneten (1) angesetzt ist, mit dem die Funktion des .Saugventils ausschaltbar ist, wobei der Stößel (10) mit einem Anker (8) des Schaltmagneten (1) in Wirkverbindung steht, der im Kraftstoff schwimmend angeordnet ist, **dadurch gekennzeichnet, dass** ein den Schaltmagneten (1) umgreifender Bügel (15) vorgesehen ist, der als Blechteil ausgebildet ist, das im Bereich des Ankers (8) mehrfach gefaltet ist und das zwei Flansche (16,17) aufweist, zwischen denen eine Spule (18) des Schaltmagneten (1) aufgenommen ist.

2. Schaltmagnet nach Anspruch 1, **dadurch gekennzeichnet, daß** der Anker (8) in einer nach außen abgedichteten, kraftstoffgefüllten Messinghülse (3) beweglich ist.

3. Schaltmagnet nach Anspruch 2, **dadurch gekennzeichnet, daß** die Messinghülse (3) topfförmig ausgebildet ist und ein Polstück (5) übergreift, in dessen Mantelfläche (23) ein gegenüber der Messinghülse (3) abdichtender O-Ring (25) eingesetzt ist.

4. Schaltmagnet nach Anspruch 3, **dadurch gekennzeichnet, daß** das Polstück (5) mittels eines zweiten O-Ringes (20) gegenüber einem Pumpendeckel (12) des Hochdruckpumpe abgedichtet ist.

5. Schaltmagnet nach einem der Ansprüche 1-4, **dadurch gekennzeichnet, daß** der Anker (8) mit einer zumindest weitgehend achsparallel verlaufenden Ausgleichsbohrung (22) versehen ist.

6. Schaltmagnet nach einem der Ansprüche 1-5, **dadurch gekennzeichnet, daß** ein Gehäuse (2) des Schaltmagneten (1) aus Kunststoff in einem Spritzvorgang hergestellt ist.

## Claims

1. Switching magnet for a high pressure pump, in particular a high pressure pump of a common-rail injection system of an internal combustion engine, having a suction valve to which a tappet (10) of the switching magnet (1) is attached and with which the operation of the suction valve can be switched off, the tappet (10) being operatively connected to an armature (8) of the switching magnet (1) which is arranged in a floating fashion in the fuel, **characterized in that** a clip (15) is provided which engages around the switching magnet (1) and is embodied as a sheet-metal part which is folded repeatedly in the region of the armature (8) and which has two flanges (16, 17) between which a coil (18) of the switching magnet (1) is held.

2. Switching magnet according to Claim 1, **characterized in that** the armature (8) can move in a fuel-filled brass sleeve (3) which is sealed off from the outside.

3. Switching magnet according to Claim 2, **characterized in that** the brass sleeve (3) is of pot-shaped design and engages over a pole piece (5) in whose outer surface (23) an O-ring (25) which provides a seal with respect to the brass sleeve (3) is inserted.

4. Switching magnet according to Claim 3, **characterized in that** the pole piece (5) is sealed off with respect to a pump lid (12), of the high pressure pump by means of a second O ring (20).

5. Switching magnet according to one of Claims 1 to 4, **characterized in that** the armature (8) is provided with an equalization bore (22) which runs at least largely parallel with the axis.

6. Switching magnet according to one of Claims 1 to 5, **characterized in that** a housing (2) of the switching magnet (1) is manufactured from plastic in an injection moulding process.

## Revendications

1. Solénoïde pour une pompe haute pression, notamment une pompe haute pression d'une installation d'injection de type Common Rail d'un moteur à combustion interne, comprenant une soupape d'aspiration, dans laquelle est placé un coulisseau (10) du solénoïde (1) qui permet de couper la fonction de la soupape d'aspiration, le coulisseau (10) étant en liaison opérationnelle avec un induit (8) du solénoïde (1) disposé de manière flottante dans le carburant,
**caractérisé en ce que**
un étrier (15) entourant le solénoïde (1) est en forme d'un morceau de tôle plié plusieurs fois dans la zone de l'induit (8) et présente deux brides (16, 17), entre lesquelles une bobine (18) du solénoïde (1) est reçue.

2. Solénoïde selon la revendication 1,
**caractérisé en ce que**
l'induit (8) est mobile dans une douille en laiton (3) remplie de carburant et étanche par rapport à l'extérieur.

3. Solénoïde selon la revendication 2,
**caractérisé en ce que**
la douille en laiton (3) est en forme d'un godet et s'étend au-dessus d'un élément de pôle (5), dont la surface enveloppe (23) comprend un joint d'étanchéité (25) étanche par rapport à la douille en laiton (3).

4. Solénoïde selon la revendication 3,
**caractérisé en ce que**
l'élément de pôle (5) est rendu étanche au moyen d'un second joint d'étanchéité (20) par rapport à un couvercle de pompe (12) de la pompe à haute pression.

5. Solénoïde selon l'une des revendications 1 à 4,
**caractérisé en ce que**
l'induit (8) est prévu avec un orifice d'équilibrage (22) s'étendant au moins substantiellement parallèlement à l'axe.

6. Solénoïde selon l'une des revendications 1 à 5,
**caractérisé en ce qu'**
un boîtier (2) du solénoïde (1) en matière plastique est fabriqué par injection.
